# EUROPÄISCHE PATENTSCHRIFT

(11) **EP 0 844 081 B1**
(45) Veröffentlichungstag und Bekanntmachung des Hinweises auf die Patenterteilung: **27.08.2003**
(21) Anmeldenummer: 97116338.1
(22) Anmeldetag: 19.09.1997
(51) Int. Cl.: B41F 23/06, B05B 7/14

(54) **Verfahren und Vorrichtung zum Bestäuben von Produkten, insbesondere Druckprodukten**
Method and apparatus for powdering products, in particular printed products
Méthode et dispositif pour saupoudrer des produits, en particulier des produits imprimés

(30) Priorität: 21.11.1996 DE 19648227
(43) Veröffentlichungstag der Anmeldung: 27.05.1998
(73) Patentinhaber: Platsch, Hans G., 70565 Stuttgart (DE)
(72) Erfinder: Platsch, Hans G., 70565 Stuttgart (DE)
(74) Vertreter: Ostertag, Reinhard

(56) Entgegenhaltungen:
- DE-A- 2 207 983
- DE-A- 4 207 118
- JP-A- 4 043 038
- JP-A- 8 300 624
- US-A- 3 053 180
- US-A- 5 265 536

## Beschreibung

Die Erfindung betrifft ein Verfahren zum Bestäuben von Produkten, insbesondere Druckprodukten, gemäß dem Oberbegriff des Anspruches 1 sowie eine Vorrichtung zum Durchführen eines solchen Verfahrens gemäß dem Oberbegriff des Anspruches 10.

Bei diesem bekannten Stand der Technik (DE 38 19 203A1) erzeugen in zur Förderrichtung der Druckprodukte transversaler Richtung verteilt angeordnete Puderabgabedüsen zusammen eine Pudergaswolke, durch welche die Produkte hindurch bewegt werden.

Handelt es sich bei den Produkten um nicht biegesteife Produkte, z.B. Druckbogen, so erzeugen die von den Abgabedüsen abgegebenen Pudergasstrahlen eine transversale Rinne im Produkt. Dies ist im Hinblick auf ein flatterfreies Führen der Produkte nachteilig. Durch das scharfe Aufpressen der Pudergasstrahlen auf die Oberfläche der zu bestäubenden Produkte erhält man auch instabile Strömungsverhältnisse. Ein weiterer Nachteil der bekannten Anordnung ist der, daß die reflektierten Luftstrahlen eine größere Teilmenge des Puders von der Oberfläche der zu bestäubenden Produkte wegtragen.

Ferner ist aus der US 3 053 180 eine Vorrichtung zum Bestäuben von Druckprodukten bekannt, bei welcher zugleich gewährleistet ist, dass auf den Druckprodukten kein überschüssiger Puder verbleibt und ein solcher auch nicht an die Umgebung abgegeben wird.

Hierzu wird an einem Bestäubungskopf zusätlich zu Puderabgabeöffnungen über weitere, stromab-wärts gelegene Öffnungen Luft auf die bestäubten Druckprodukte geblasen, wodurch ein Sperrluftvorhang entsteht, der Puderpartikel zurückhält. Eine regelbare Absaugvorrichtung in der Mitte des Bestäubungskopfes sorgt dafür, dass der überschüssige Puder abtransportiert wird.

Diese Anordnung bläst ebenfalls Puderpartikel von bestäubten Druckbögen weg und reduziert so die Bestäubungseffektivität.

Durch die vorliegende Erfindung sollen ein Verfahren und eine Vorrichtung zum Bestäuben von Produkten angegeben werden, bei welchen ein besserer Wirkungsgrad beim Übertragen von Puder aus dem Pudergasstrom auf die Produkte gewährleistet ist.

Diese Aufgabe ist erfindungsgemäß gelöst durch ein Verfahren mit den im Anspruch 1 angegebenen Merkmalen bzw. einer Vorrichtung mit den im Anspruch 10 angegebenen Merkmalen.

Bei dem erfindungsgemäßen Verfahren werden die Pudergasstromanteile, welche von der Oberfläche der Druckprodukte reflektiert werden, durch einen Transportgasstrom erneut der Produktoberfläche zugeführt. Dieser Transportgasstrom wird streifend gegen die Produktoberflächen gerichtet und ist im wesentlichen laminar. Bei dem erfindungsgemäßen Verfahren erhält man somit man eine höhere Ausbeute in der Übertragung von Puder auf die Produktoberflächen.

Vorteilhafte Weiterbildungen der Erfindung sind in Unteransprüchen angegeben.

Bei einem Verfahren gemäß Anspruch 2 hat man eine sehr intensive Anströmung der Produktoberflächen mit Pudergas.

Die Weiterbildung der Erfindung gemäß Anspruch 3 ist im Hinblick auf gut laminare Strömungsverhältnisse für das Transportgas und im Hinblick auf ein ausgedehntes Wiederzuführen von der Produktoberfläche sich wegbewegender Puderpartikel zu der Produktoberfläche von Vorteil.

Die Weiterbildung der Erfindung gemäß Anspruch 4 gestattet es, einen durch die bewegten Produkte und ihre Fördereinrichtung erzeugten Luftstrom, der in Förderrichtung mitgeschleppt wird, zu kompensieren.

Die Weiterbildung der Erfindung gemäß Anspruch 5 ist im Hinblick auf gut laminare Strömungsverhältnisse zwischen Abgabeeinrichtung und Absaugeinrichtung von Vorteil.

Die Weiterbildung der Erfindung gemäß Anspruch 6 ist im Hinblick darauf von Vorteil, ein Austreten von Puderpartikeln aus dem Bestäubungsbereich kleinzuhalten oder ganz zu vermeiden.

Dabei wird mit den Weiterbildungen der Erfindung gemäß Anspruch 7 und 8 erreicht, daß solche Puderpartikel, die nach einem ersten Auftreffen auf die Produktoberfläche nicht an dieser hängengeblieben sind, nochmals gegen die Produktoberfläche gerichtet werden. Dies erfolgt gemäß Anspruch 7 durch einen entgegen der Förderrichtung der Produkte laufenden Transportgasstrom, gemäß der Weiterbildung der Erfindung gemäß Anspruch 8 durch einen sanften, zur Förderrichtung der Produkte gleichsinnigen Transportgasstrom.

Auch die Weiterbildung der Erfindung gemäß Anspruch 9 ist im Hinblick darauf von Vorteil, zu vermeiden, daß nicht verbrauchte Puderpartikel den Bestäubungsbereich verlassen.

Bei einer Vorrichtung gemäß Anspruch 12 wird das Pudergas in den der Förderfläche benachbarten Teil des Transportgasstromes eingespeist, was auch im Hinblick auf möglichst weitgehende Puderübertragung auf die Produktoberflächen von Vorteil ist.

Bei einer Vorrichtung gemäß Anspruch 13 stören die verschiedenen Abgabedüsen für das Pudergas den Transportgasstrom nur wenig.

Die Anordnung gemäß Anspruch 14 ist im Hinblick auf möglichst intensiven Erstkontakt des Pudergases mit der Produktoberfläche von Vorteil.

Bei einer Vorrichtung gemäß Anspruch 15 liegt das Pudergas-Verteilerrohr im Windschatten von Nabenabschnitten von Gebläserädern, stört also den Transportgasstrom nicht wesentlich, trotzdem hat man nur kleine Strömungswege vom Pudergas-Verteilerrohr bis zu den Abgabeenden der Abgabedüsen.

Die Weiterbildung der Erfindung gemäß Anspruch 16 ermöglicht ein schonendes fluidisches Umlenken des Transportgasstromes zur Absaugeinrichtung hin.

Die Weiterbildung der Erfindung gemäß Anspruch 17 dient dem Vermeiden von Puderablagerungen im Inneren eines sich zwischen Abgabeeinrichtung und Absaugeinrichtung erstrekkenden Gehäuses.

Bei einer Vorrichtung gemäß Anspruch 18 entweicht Pudergas nicht in die Umgebung, auch wenn die Pudergasabgabe nicht streng synchron zum Vorbeilaufen zu bestäubender Produkte an den Pudergas-Abgabedüsen gesteuert wird.

Die Weiterbildung der Erfindung gemäß Anspruch 19 ist im Hinblick auf ein Selbstzentrieren von Produktgreifern beim Einlaufen in die Bestäubungsvorrichtung von Vorteil.

Auch die Weiterbildung der Erfindung gemäß Anspruch 20 ist im Hinblick auf ein gutes dynamisches Abdichten der Bestäubungsvorrichtung gegen die Umgebung von Vorteil.

Gleiches gilt für die Weiterbildung der Erfindung gemäß Anspruch 21.

Bei einer Vorrichtung gemäß Anspruch 22 erfolgt automatisch eine Anpassung des Transportgasstromes an die Fördergeschwindigkeit der Produkte.

Die Weiterbildung der Erfindung gemäß Anspruch 23 ist im Hinblick auf eine in zur Förderrichtung der Produkte transversaler Richtung gleichförmige Zuführung von Transportgas bzw. Sperrgas von Vorteil.

Die Weiterbildung der Erfindung gemäß Anspruch 24 gewährleistet ein in zur Produkt-Förderrichtung transversaler Richtung gleichförmiges Absaugen von Gas, welches nicht verbrauchte Puderpartikel enthält.

Die Weiterbildung der Erfindung gemäß Anspruch 25 ist insofern vorteilhaft, als man die Menge des gegen die Produkte austretenden Transportgases und ggf. Sperrgases gemäß den jeweils gewünschten Förderbedingungen für die Produkte einstellen kann. So muß man z.B. bei Druckprodukten berücksichtigen, daß diese aus Papier unterschiedlichen Flächengewichtes hergestellt sein können, und um im Bereich der Bestäubungsvorrichtung immer gleiche Förderverhältnisse zu haben, muß man Druckprodukte mit hohen Flächengewicht mit etwas weniger Transportgas und Sperrgas beaufschlagen als Produkte mit geringem Flächengewicht, wenn man trotz unterschiedlichen Gewichtes der Produkte gleiche Lage derselben vor der Pudergas-Abgabeeinrichtung gewährleisten will. Puderabtrenneinrichtungen, z.B. Puderabscheidezyklone arbeiten aber dann mit besten Wirkungsgrad, wenn sich der Gesamt-Gasstrom durch sie nicht ändert. Die Weiterbildung der Erfindung gemäß Anspruch 25 gestattet es, den Transportgasstrom und ggf. Sperrgasstrom zu variieren, durch gegensinnige Steuerung der Nebenluftöffnung aber den Gesamtgasstrom, der der Abtrenneinheit zugeführt wird, konstant zu halten.

Der mit der Weiterbildung der Erfindung gemäß Anspruch 26 erhaltene Vorteil liegt darin, daß die Nebenluftöffnung keine über die Breite der bestäubten Produkte unterschiedliche Saugeffekte erzeugt.

Die Weiterbildung der Erfindung gemäß Anspruch 27 ist im Hinblick auf symmetrische Strömungsverhältnisse im Inneren des Absaugrohres von Vorteil.

Auch die Weiterbildung der Erfindung gemäß Anspruch 28 gewährleistet in transversaler Richtung der Produkte gleichförmige Strömungsverhältnisse.

Nachstehend wird die Erfindung anhand eines Ausführungsbeispieles unter Bezugnahme auf die Zeichnung näher erläutert. In dieser zeigen:
- Figur 1:: einen Längsschnitt durch eine Vorrichtung zum Bestäuben von Druckprodukten sowie ein Blockschaltbild von Ver- und Entsorgungseinrichtungen für diese Vorrichtung;
- Figur 2:: eine ähnliche Schnittansicht wie Figur 1, in welcher eine abgewandelte Bestäubungsvorrichtung wiedergegeben ist;
- Figur 3:: eine schematische Ansicht des auslaufseitigen Endabschnittes einer Mehrfarben-Druckmaschine, in welcher eine weiter abgewandelte Bestäubungsvorrichtung schematisch wiedergegeben ist;
- Figur 4:: eine Aufsicht auf die Bestäubungsvorrichtung nach Figur 3 in vergrößertem Maßstabe nach Abnehmen einer Deckplatte, wobei zusätzlich Verund Entsorgungseinrichtungen gezeigt sind;
- Figur 5:: eine Aufsicht ähnlich zu Figur 4, bei welcher jedoch ein größerer Darstellungsmaßstab gewählt ist und die Ver- und Endsorgungseinrichtungen weggelassen sind;
- Figur 6:: eine seitliche Ansicht eines steuerbaren Schlitzrohres, welches zur Abgabe von Transportgas oder Sperrgas oder aber auch zum Absaugen von nicht verbrauchte Puderpartikel enthaltendem Gas verwendet werden kann; und
- Figur 7:: einen transversalen Schnitt durch das in Figur gezeigte Schlitzrohr.

In der Zeichnung ist mit 10 strichpunktiert eine Förderebene bezeichnet, längs welcher Druckprodukte 8 durch eine nicht dargestellte Fördereinrichtung von rechts unten nach links oben bewegt werden. Diese Fördereinrichtung weist in bekannter Weise ein Paar beabstandeter endloser Fördermittel auf, welche die beiden Enden von stangenförmigen Bogengreifern 6 tragen, die jeweils das vordere Ende eines Druckbogens erfassen.

Über der schräg ansteigenden Förderebene 10 ist ein insgesamt mit 12 bezeichneter Bestäubungskasten angeordnet. Dieser hat einen Abgabeschacht 14, in welchem senkrecht zur Zeichenebene hintereinander liegend eine Mehrzahl von Gebläserädern 16 angeordnet ist. Diese erzeugen zusammen einen durch Pfeile 18 angedeuteten Transportgasstrom.

In Verlängerung der Naben der Gebläseräder 16 ist ein Pudergas-Verteilerrohr 20 angeordnet, welches mit dem Ausgang eines Pudergasgenerators 22 verbunden ist. Einzelheiten des Aufbaus eines solchen Pudergasgenerators können der DE 38 19 203 A1 entnommen werden, auf welche diesbezüglich Bezug genommen wird.

Das Pudergas-Verteilerrohr 20 trägt senkrecht zur Zeichenebene beabstandet und fluchtend hintereinander liegend eine Vielzahl von Pudergas-Abgabedüsen 24, die rohrförmig sind und sich bis in die Nachbarschaft der Förderebene 10 erstrecken. Die Abgabedüsen 24 und das Pudergas-Verteilerrohr 20 bilden so zusammen eine rechenähnliche Struktur, welche vom Transportgasstrom 18 durchströmt wird.

Unter Arbeitsbedingungen geben die Abgabedüsen 24 jeweils ein Pudergasbüschel 26 ab, welches in Luft verteilte Puderpartikel aufweist. Die Pudergasbüschel 26 sind gegen die Oberfläche der Druckbogen gerichtet. Das von der Produktoberfläche wegströmende, weniger Puderpartikel enthaltende Pudergas wird durch den Transportgasstrom 18 in tangentialer Richtung längs der Förderebene 10 in der Zeichnung nach unten bewegt, so daß laufend weitere Puderpartikel gegen die klebrige zu bestäubende Oberfläche der Druckbogen geführt werden.

Um eine derartige effektive Übertragung von Puderpartikeln auf die Druckbogen zu gewährleisten, ist der Abgabeschacht 14 für den Transportgasstrom 16 unter einem Winkel w gegen die Förderebene 10 geneigt, der beim hier betrachteten Ausführungsbeispiel etwa 22° beträgt. Die Höhe des Abgabeschachtes 14 ist entsprechend dem Winkel w auf die Länge eines Fensters 28 abgestimmt, welches in einer zur Förderebene 10 weisenden Wand 30 eines Gehäuses 32 vorgesehen ist.

An seinem stromaufseitigen Ende trägt das Gehäuse 32 einen Absaugschacht 34, der über einen Puder-Abscheidezyklon 36 mit dem Einlaß eines Sauggebläses 38 verbunden ist.

Die Achse des Absaugschachtes 34 schließt mit der Förderebene 10 einen Winkel ein, der betragsmäßig gleich groß ist wie der Winkel w, jedoch entgegengesetztes Vorzeichen hat.

Unterhalb des Absaugschachtes 34 ist ein Sperrluftschacht 40 angeordnet, in welchem senkrecht zur Zeichenebene aufeinanderfolgend eine Mehrzahl von Gebläserädern 42 angeordnet ist. Diese erzeugen einen Sperrluftstrom 44, der die Mischung aus Transportgas und verarmtem Pudergas in den zur Förderebene 10 angestellten Absaugschacht 34 umlenkt, wie bei 46 gezeigt.

Die von der Förderebene 10 abliegende Wandfläche des Gehäuses 32 ist durch eine mikroporöse Platte 48 gebildet, hinter welcher ein Druckluftkasten 50 liegt. Ähnlich ist die in der Zeichnung unter der Zeichenebene liegende Wand des Gehäuses 32 durch eine Platte 52 gebildet, die ebenfalls aus mikroporösem Material hergestellt ist, und hinter welcher ebenfalls ein Druckluftkasten liegt. Die über der Zeichenebene zu denkende Begrenzungswand des Gehäuses 32 ist analog ausgebildet. Der Druckluftkasten 50 und die anderen Druckluftkästen sind über einen Druckregler 54 mit einer Druckluftleitung 56 verbunden. Auf diese Weise tritt aus den Oberflächen der Platten 48, 52 ständig mit geringer Geschwindigkeit Luft aus, wodurch verhindert wird, daß sich auf den Platten 48, 52 Puderpartikel ansammeln.

Etwas hinter der Förderebene 10 ist eine Leitplatte 58 angeordnet, die größere Abmessungen hat als das Fenster 28, und am stromaufseitigen Ende mit einer Einlaufschräge 60 und am stromabseitigen Ende mit einer Auslaufschräge 62 versehen ist. Diese Schrägen arbeiten mit den Druckbogen-Greifstangen zusammen.

In dem zwischen der Einlaufschräge 60 und der Förderebene 10 liegenden keilförmigen Spalt ist ein Druckluft-Verteilerrohr 64 angeordnet, welches eine Vielzahl senkrecht zur Zeichenebene aufeinanderfolgender und in den keilförmigen Spalt weisender Druckluft-Abgabedüsen 66 aufweist.

Ähnlich ist in dem durch die Förderebene 10 und die Auslaufschräge 62 begrenzten keilförmigen Raum ein Druckluft-Verteilerrohr 68 mit axial beabstandeten Druckluft-Abgabedüsen 70 vorgesehen.

Die Leitplatte 58 dient zum einen als Abstützung für die Druckbogen gegen das anströmende Pudergas und Transportgas. Ferner dient die Leitplatte 58 als Abdeckung für das Fenster 28, an welcher Pudergas und Transportgas zurückgehalten und zum Absaugschacht 34 zurückgelenkt werden, wenn sich kein Druckbogen vor dem Fenster 28 befindet, oder nur ein Teil eines Druckbogens dort steht.

Die Druckluft-Verteilerrohre 64 und 70 sind mit dem Ausgang eines Gebläses 72 verbunden, welches von einer Gebläse-Steuereinheit 74 her gesteuert wird. Letztere steuert ferner das Sauggebläse 38 und Antriebsmotoren 76, 78, welche die Gebläseräder 16 bzw. 42 antreiben.

Die Gebläse-Steuereinheit 74 arbeitet in Abhängigkeit vom Ausgangssignal eines Geschwindigkeitsfühlers 80, der ein zur Fördergeschwindigkeit der Druckbogen-Greifstangen proportionales Signal bereitstellt. Es kann sich hierbei um einen Tachogenerator handeln, der mit einem Kettenrad zusammenarbeitet, über welches eine die Druckbogen-Greifstangen tragende Kette läuft. Die Gebläse-Steuereinheit 74 arbeitet grob gesprochen so, daß sie die Förderleistung der verschiedenen Gebläse erhöht, wenn die Fördergeschwindigkeit der Produkte erhöht wird, umgekehrt die Förderleistung der Gebläse herabsetzt, wenn die Produkte langsamer bewegt werden. Um bei dieser Geschwindigkeitssteuerung von einer linearen Zuordnung zwischen der Fördergeschwindigkeit der Produkte und der Leistung der Gebläse abweichen zu können, ist zwischen den Ausgang des Geschwindigkeitsfühlers 80 und den Eingang der Gebläse-Steuereinheit 74 ein Kennlinienkreis 82 eingefügt, der z.B. für kleine Fördergeschwindigkeiten eine konstante kleine Sockelleistung der Gebläse einstellen kann, und für hohe Fördergeschwindigkeiten eine konstante obere Gebläseleistung vorgeben kann, wobei diese Bereiche durch eine Proportionalzone verbunden sind. Es versteht sich, daß die Förderleistungen der verschiedenen Gebläse insgesamt unterschiedlich sind: Die Menge der vom Sperrluftschacht 40 abgegebenen Sperrluft ist deutlich kleiner als die Menge der vom Abgabeschacht 14 abgegebenen Transportluft, und die Mengen der von den Druckluft-Verteilerrohren 64, 68 abgegebenen Dichtluft ist nochmals deutlich kleiner als die Menge der Sperrluft.

Bei dem abgewandelten Ausführungsbeispiel nach Figur 2 sind Vorrichtungskomponenten, die oben stehend unter Bezugnahme auf Figur 1 schon in funktionsäquivalenter Weise beschrieben wurden, wieder mit denselben Bezugszeichen versehen. Diese Komponenten werden nachstehend auch nicht nochmals beschrieben.

Anstelle der Reihe von im Abgabeschacht 14 angeordneten Gebläserädern 16 ist im Abgabeschacht 14 stromab der Pudergas-Abgabedüsen 24 nun ein Abgaberohr 84 für Transportgas angeordnet, welches eine Mehrzahl unter dem Winkel w gegen die Förderfläche 10 angestellter Abgabedüsen 86 für Transportluft aufweist. Die aus den Abgabedüsen 86 austretenden Luftstrahlen bilden zusammen einen den Abgabeenden der Pudergas-Abgabedüsen 24 benachbarten Luftstrom 18.

Die beiden Enden des Abgaberohres 84 sind über einen steuerbaren Stromregler 88 mit dem Ausgang des Gebläses 72 verbunden. Die Steuerung des Stromreglers 88 erfolgt durch die Gebläsesteuerung 74 analog zur Steuerung des Antriebsmotors 76 von Figur 1.

Ähnlich ist anstelle des Satzes von Gebläserädern 42 ein Abgaberohr 90 für Sperrluft vorgesehen, welches im Mittel unter dem Winkel w gegen die Förderebene 10 angestellte Abgabedüsen 92 für Sperrluft aufweist.

Das Abgaberohr 90 ist mit seinen beiden Enden über einen Stromregler 94 mit dem Ausgang des Gebläses 72 verbunden, wobei der Stromregler 94 durch die Gebläsesteuerung 74 in ähnlicher Weise gesteuert wird, wie der Antriebsmotor 78 beim Ausführungsbeispiel nach Figur 1.

In Figur 3 ist durch die gestrichelte Linie 96 der Verlauf der die Greifer 6 tragenden Ketten der Druckbogen-Fördereinrichtung gezeigt. 98 bezeichnet eine Druckbogen-Ablagestation. Im aufsteigenden Abschnitt des Förderweges zwischen dem Auslauf der Mehrfarben-Druckmaschine und dem Ende des Druckbogenförderweges, der über der Ablagestation 98 liegt, ist ein Bestäubungskasten 12 angeordnet. Bei diesem sind wieder Komponenten, die oben stehend unter Bezugnahme auf die Figuren 1 und 2 schon beschriebenen Komponenten funktional entsprechend, mit denselben Bezugszeichen versehen.

Die Transportgas bereitstellenden Gebläseräder 16 sind nun stromauf des Pudergasverteilrohres 20 angeordnet, während die den Sperrgasstrom erzeugenden Gebläseräder 42 stromab des Bestäubungsbereiches liegen. Die Gebläseräder werden so ausgelegt und betrieben, daß der Transportgasstrom 18 kleiner ist als der Sperrluftstrom 44 aufgrund der geschilderten Anordnung verläuft der Transportgasstrom 18 mit einer zur Produkt-Förderrichtung parallelen Komponente, während der Sperrgasstrom eine zur Produkt-Förderrichtung entgegengesetzte Komponente aufweist.

Zwischen dem Pudergas-Teilrohr 20 und dem Sperrluftschacht 40 ist ein großen Durchmesser aufweisendes Absaugrohr 100 vorgesehen. Dieses ist an seiner am weitesten stromab liegenden Mantelinien mit einer Vielzahl von Absaugöffnungen 102 versehen, die in den Figuren 4 und 5 der besseren Darstellung halber um 90° nach oben gekippt wiedergegeben sind, in Wirklichkeit also in den Zeichenebenen der Figuren 4 und 5 liegen, und zwar an der dort links bzw. oben liegenden Seite des Absaugrohres 100.

Das Absaugrohr 100 hat in seinem von der Förderebene 10 abgewandten Bereich eine mittige Nebenluftöffnung 104, die durch zwei entgegengesetzt symmetrisch bewegte Steuerschieber 106 mehr oder weniger geöffnet werden können. Das Verstellen der Steuerschieber 106 kann z.B. durch eine transversale Betätigungsstange 108 erfolgen.

Bei dem in den Figuren 4 und 5 gezeigten Ausführungsbeispiel, welches zum Einbau unter besonders beengten Verhältnissen bestimmt ist, ist gegenüber dem Ausführungsbeispiel nach Figur 3 der stromaufseitige Satz von Gebläserädern 16 durch ein Abgaberohr 84 ersetzt, wie es oben stehend unter Bezugnahme auf Figur 2 erläutert wurde. Im stromabseitigen Bereich des Bestäubungskastens 12, wo in der Regel mehr Einbauplatz zur Verfügung steht, sind dagegen weiterhin die Gebläseräder 42 vorgesehen.

In den Figuren 6 und 7 ist ein steuerbares Schlitzrohr 110 wiedergeben. Dieses hat eine Mehrzahl längs einer Mantellinie aufeinanderfolgender und nur durch kleine Stege 112 getrennter Schlitze 114, die einen im wesentlichen durchgehenden axialen Schlitz größerer Breite vorgeben.

Auf der Außenfläche des Stützrohres 110 ist ein teilzylindrischer Steuerschieber 116 in Umfangsrichtung verdrehbar, dessen Innendurchmesser dem Außendurchmesser des Schlitzrohres 110 entspricht.

Durch Verdrehen des Steuerschiebers 116 auf dem Schlitzrohr 110 kann man somit die effektive Erstreckung der Schlitze 114 in Umfangsrichtung variieren und so den Strömungsquerschnitt des Schlitzes 114 verändern. Das Bewegen des Steuerschiebers 116 kann z.B. durch einen Stellmotor 118 erfolgen, der mit einem Ritzel 120 in ein vom Steuerschieber 116 getragenes Zahnkranzsegment 122 eingreift.

Das Schlitzrohr 110 kann sowohl zur Abgabe eines Gasstromes als auch zum Ansaugen von Gas verwendet werden. In beiden Anwendungen hat man eine in Rohrlängsrichtung, also in zur Produkt-Förderrichtung transversaler Richtung gleichförmige Gasabgabe bzw. Gasansaugung, wobei die Stärke des die Schlitze 114 passierenden Stromes durch Verdrehen des Steuerschiebers 116 einstellbar ist.

## Patentansprüche

1. Verfahren zum Bestäuben von Produkten, insbesondere Druckprodukten, bei welchem
a) aus Puderpartikeln und einem Gas ein Pudergasstrom hergestellt wird; und
b) der Pudergasstrom gegen die Oberfläche der längs einer Förderfläche bewegten Produkte gerichtet wird,
**dadurch gekennzeichnet, daß**
c) ein Transportgasstrom mit zur Förderfläche der Produkte tangentialer, der Förderrichtung entgegen gerichteten, Geschwindigkeitskomponente gegen die Oberfläche der Produkte gerichtet wird, wobei der Transportgasstrom den Pudergasstrom räumlich überlappt.

2. Verfahren nach Anspruch 1, **dadurch gekennzeichnet,**
**daß** der Pudergasstrom und die Förderfläche der Produkte im wesentlichen einen rechten Winkel miteinander einschließen.

3. Verfahren nach Anspruch 1 oder 2, dadurch gekenn zeichnet, daß der Anstellwinkel zwischen dem Trägergasstrom und der Förderfläche der Produkte zwischen 5° und 60°, vorzugsweise zwischen 10° und 45°, nochmals vorzugsweise zwischen 15° und 25° beträgt.

4. Verfahren nach einem der Ansprüche 1 bis 3, **dadurch**
**gekennzeichnet, daß** die Größe des Transportgasstromes in Abhängigkeit von der Fördergeschwindigkeit der Produkte eingestellt wird.

5. Verfahren nach einem der Ansprüche 1 bis 4, **dadurch**
**gekennzeichnet, daß** der Überlappungsbereich zwischen Pudergasstrom und Transportgasstrom der Förderfläche der Produkte benachbart ist.

6. Verfahren nach einem der Ansprüche 1 bis 5, **dadurch**
**gekennzeichnet, daß** ein Sperrgasstrom mit zur Förderfläche der Produkte tangentialer Geschwindigkeitskomponente gegen die Oberfläche des Produkte gerichtet wird, welcher dem Transportgasstrom entgegengesetzt ist und welcher bezüglich des Pudergasstromes dem Transportgasstrom gegenüber liegt.

7. Verfahren nach Anspruch 6, **dadurch gekennzeichnet,**
**daß** der Transportgasstrom eine der Förderrichtung der Produkte entgegengesetzte tangentiale Komponente aufweist und größer ist als der Sperrgasstrom, der eine mit der Förderrichtung der Produkte gleichlaufende tangentiale Komponente hat.

8. Verfahren nach Anspruch 6, **dadurch gekennzeichnet,**
**daß** der Transportgasstrom eine mit der Förderrichtung der Produkte laufende tangentiale Komponente aufweist und kleiner ist als der Sperrgasstrom, der eine zur Förderrichtung der Produkte gegenläufige tangentiale Komponente hat.

9. Verfahren nach einem der Ansprüche 1 bis 8, **dadurch**
**gekennzeichnet, daß** Transportgas und ggf. Sperrgas aus einem Raumbereich abgesaugt werden, welcher in Förderrichtung der Produkte gesehen stromab des Überlappungsbereiches von Transportgasstrom und Pudergasstrom liegt.

10. Vorrichtung zur Durchführung des Verfahrens nach einem
der Ansprüche 1 bis 9, mit mindestens einer Pudergas-Abgabeeinrichtung (24), welche sich transversal zur Förderrichtung der Produkte erstreckt, vorzugsweise eine Mehrzahl in transversaler Richtung beabstandeter Abgabedüsen für Pudergas aufweist und die mit einem Pudergasgenerator (22) verbunden ist, **dadurch gekennzeichnet, daß** sie aufweist: eine Abgabeeinrichtung (16, 76; 72, 84-88) für Transportgas, welche sich in Breitenrichtung, transversal zur Förderrichtung der Produkte erstreckt und durch welche ein Transportgasstrom (18) mit zur Förderebene (10) der Produkte (8) tangentialer, der Förderrichtung entgegen gerichteter Komponente erzeugt wird, und ein die Pudergas-Abgabeeinrichtung (24) umgebendes Gehäuse (32), welches sich zwischen der Transpörtgas-Abgabeeinrichtung (16, 76; 72, 84-88) und einer Absaugeinrichtung (34; 100) erstreckt, wobei die Breitenrichtung der Absaugeinrichtung in zur Förderrichtung der Produkte transversaler Richtung verläuft und die Absaugeinrichtung (34; 100) mit einem Sauggebläse (38) in Verbindung steht; und daß die Wirkebene der Transportgas-Abgabeeinrichtung (16, 76; 72, 84-88 ) und die Wirkebene der Absaugeinrichtung (34; 100) eine zur Förderfläche (10) der Produkte tangentiale Komponente aufweisen.

11. Vorrichtung nach Anspruch 10, **dadurch gekennzeichnet,**
**daß** die Wirkebenen der Transportgas-Abgabeeinrichtung (16, 76; 72, 84-88 und der Absaugeinrichtung (34; 100) im wesentlichen entgegengesetzt gleichen Anstellwinkel (w) zur Förderfläche (10) der Produkte (8) aufweisen.

12. Vorrichtung nach Anspruch 10 oder 11, dadurch gekenn zeichnet, daß in der durch die Pudergas-Abgabeeinrichtung (24) vorgegebenen Wirkebene die Abgabeenden von Pudergas-Abgabedüsen (24) einen kleineren Abstand von der Förderfläche (10) der Produkte aufweisen als die Wirkebene der Transportgas-Abgabeeinrichtung (16, 76; 72, 84-88 ).

13. Vorrichtung nach einem der Ansprüche 10 bis 12, **dadurch**
**gekennzeichnet, daß** beabstandete Pudergas-Abgabedüsen (24) der Pudergas-Abgabeeinrichtung von einem Pudergas-Verteilerrohr (20) getragen sind, so daß ein rechenähnliches Gebilde entsteht, wobei die Enden der Zinken des Rechens durch die Enden der Abgabedüsen (24) gebildet sind und der Förderfläche (10) der Produkte benachbart sind, während das Pudergas-Verteilerrohr (20) von der Förderfläche (10) abliegt.

14. Vorrichtung nach einem der Ansprüche 10 bis 13, **dadurch**
**gekennzeichnet, daß** die Achsen der Pudergas-Abgabedüsen (24) senkrecht auf der Förderfläche (10) der Produkte stehen.

15. Vorrichtung nach Anspruch 13 oder 14, dadurch gekenn zeichnet, daß das Pudergas-Verteilerrohr (20) in Strömungsrichtung des Transportgases gesehen hinter Nabenabschnitten von Gebläserädern (16) angeordnet ist, welche in einem Transportgas-Abgabeschacht (14) in transversaler Richtung nebeneinander liegend angeordnet sind.

16. Vorrichtung nach einem der Ansprüche 10 bis 15, **dadurch**
**gekennzeichnet, daß** zwischen der Absaugeinrichtung (34; 100) und der Förderfläche (10) der Produkte eine Sperrlufteinrichtung (40 ; 90, 92) angeordnet ist, deren Breitenrichtung in zur Förderrichtung der Produkte transversaler Richtung verläuft und die durch ein Gebläse (42; 72) beaufschlagt wird.

17. Vorrichtung nach einem der Ansprüche 10 bis 16, **dadurch**
**gekennzeichnet, daß** Wände (48, 52) des Gehäuses (32), welches die Transportgas-Abgabeeinrichtung (16, 76; 72, 84-88 ) mit der Absaugeinrichtung (34; 100) verbindet, zumindest teilweise aus mikroporösem Material hergestellt sind und ihre Rückseite mit Druckluftkammern (50) in Verbindung steht.

18. Vorrichtung nach einem der Ansprüche 10 bis 17, **dadurch**
**gekennzeichnet, daß** sich zwischen der Transportgas-Abgabeeinrichtung (16, 76; 72, 84-88 ) und der Absaugeinrichtung (34; 100) ein Leitkörper (58) erstreckt, welcher die Förderfläche (10) vorgibt oder dieser benachbart ist und vor welchem die Produkte vorbeilaufen.

19. Vorrichtung nach Anspruch 18, **dadurch gekennzeichnet,**
**daß** der Leitkörper (58) zumindest bei seinem in Produktförderrichtung gesehen stromaufseitigen Ende, vorzugsweise auch bei seinem stromabseitigen Ende, mit einer Führungsschräge (60; 62) für Produktträger (6) versehen ist.

20. Vorrichtung nach Anspruch 18 oder 19, dadurch gekenn zeichnet, daß beim stromaufseitigen Ende des Leitkörpers (58) eine Luftabgabeeinrichtung (64, 66) vorgesehen ist, welche einen zur Transportgas-Abgabeeinrichtung (14) hin gerichteten, im wesentlichen parallel zum Leitkörper (58) verlaufenden und sich über die Breite der Absaugeinrichtung (34; 100) erstreckenden Dichtluftstrom erzeugt.

21. Vorrichtung nach einem der Ansprüche 18 bis 20, da durch **gekennzeichnet, daß** am stromabseitigen Ende des Leitkörpers (58) eine Luftabgabeeinrichtung (68, 70) vorgesehen ist, welche einen zur Absaugeinrichtung (34; 100) hin gerichteten, im wesentlichen parallel zum Leitkörper (58) verlaufenden, und sich über die Breite der Transportgas-Abgabeeinrichtung (16, 76; 72, 84-88 ) erstreckenden Dichtluftstrom erzeugt.

22. Vorrichtung nach einem der Ansprüche 10 bis 21, **dadurch**
**gekennzeichnet, daß** die verschiedenen Gebläse (16; 38; 42; 72) durch eine Steuereinheit (74) jeweils gemäß der Fördergeschwindigkeit der Produkte steuer-bar sind, wozu eine Steuereinheit (74) eingangsseitig mit einem Geschwindigkeitsfühler (80) verbunden ist, der mit der Produktfördereinrichtung zusammenarbeitet.

23. Vorrichtung nach einem der Ansprüche 10 bis 22, **dadurch**
**gekennzeichnet, daß** die Transportgas-Abgabeeinrichtung (72, 84 bis 88) und ggf. die Sperrgas-Abgabeeinrichtung (72, 90 bis 94) ein Abgaberohr (84; 90) aufweisen, welches von beiden Enden her mit Transportgas bzw. Sperrgasbeaufschlagt wird.

24. Vorrichtung nach Anspruch 23 zur Durchführung des
Verfahrens nach Anspruch 9, **dadurch gekennzeichnet, daß** die Absaugeinrichtung ein Absaugrohr (100) aufweist, welches an beiden Enden mit einem Sauggebläse verbunden ist.

25. Vorrichtung nach einem der Ansprüche 10 bis 24 zur
Durchführung des Verfahrens nach Anspruch 9, **dadurch gekennzeichnet, daß** die Absaugeinrichtung ein zur Förderrichtung der Produkte transversales Absaugrohr (100) aufweist, welches über eine Puderabtrenneinheit (36), insbesondere einen Puderabscheidezyklon mit dem Einlaß eines Sauggebläses (38) verbunden ist und daß das Absaugrohr (100) eine steuerbare Nebenluftöffnung (104) aufweist, über welches es mit der Umgebungsatmosphäre in Verbindung bringbar ist.

26. Vorrichtung nach Anspruch 25, **dadurch gekennzeichnet,**
**daß** die Nebenluftöffnung (104) symmetrisch zur Mitte des Absaugrohres (100) in einem von der Förderebene der Produkte abliegenden Wandbereich des Absaugrohres (100) vorgesehen ist.

27. Vorrichtung nach Anspruch 26, **dadurch gekennzeichnet,**
**daß** die Nebenluftöffnung (104) durch zwei zwangsweise in Rohr-Längsrichtung symmetrisch zur Mitte des Absaugrohres (100) bewegbare Steuerschieber (106) oder einen transversal zur Rohrlängsrichtung bewegbaren Steuerschieber (116) steuerbar ist.

28. Vorrichtung nach einem der Ansprüche 10 bis 27, **dadurch**
**gekennzeichnet, daß** ein zur Abgabe oder zum Ansaugen von Gas verwendetes Schlitzrohr (110) eine sich im wesentlichen über die gesamte axiale Länge ersteckende Öffnung (114) aufweist und auf der Außenfläche des Abgaberohres ein Steuerschieber (116) in Umfangsrichtung verschiebbar angeordnet ist.

## Claims

1. A process for applying powder to products, in particular printed products, in which
a) a stream of powder gas is produced from powder particles and a gas; and
b) the stream of powder gas is directed towards the surface of the products which are moved along a conveying surface,
**characterised in that**
c) a stream of transport gas with a velocity component tangential to the product-conveying surface and directed contrary to the conveying direction is directed towards the surface of the products, with the stream of transport gas spatially overlapping the stream of powder gas.

2. Process according to Claim 1, **characterised in that** the stream of powder gas and the product-conveying surface together include substantially a right angle.

3. Process according to Claim 1 or 2, **characterised in that** the setting angle between the stream of carrier gas and the product-conveying surface amounts to between 5° and 60°, preferably between 10° and 45°, still more preferably between 15° and 25°.

4. Process according to one of Claims 1 to 3, **characterised in that** the magnitude of the stream of transport gas is set as a function of the product-conveying speed.

5. Process according to one of Claims 1 to 4, **characterised in that** the overlapping region between the stream of powder gas and the stream of transport gas is adjacent to the product-conveying surface.

6. Process according to one of Claims 1 to 5, **characterised in that** a stream of buffer gas with a velocity component tangential to the product-conveying surface is directed towards the surface of the products, said stream of buffer gas being opposed to the stream of transport gas and, with respect to the stream of powder gas, being situated opposite the stream of transport gas.

7. Process according to Claim 6, **characterised in that** the stream of transport gas exhibits a tangential component opposed to the product-conveying direction and is larger than the stream of buffer gas, which has a tangential component concurrent with the product-conveying direction.

8. Process according to Claim 6, **characterised in that** the stream of transport gas exhibits a tangential component concurrent with the product-conveying direction and is smaller than the stream of buffer gas, which has an opposite-sense tangential component relative to the product-conveying direction.

9. Process according to one of Claims 1 to 8, **characterised in that** transport gas and optionally buffer gas are aspirated out of a chamber region which, viewed in the product-conveying direction, is situated downstream of the overlapping region of the stream of transport gas and the stream of powder gas.

10. A device for implementing the process according to one of Claims 1 to 9, with at least one powder-gas discharge arrangement (24) which extends transverse to the product-conveying direction, preferably exhibits a plurality of discharge nozzles for powder gas which are spaced in the transverse direction, and is connected to a powder-gas generator (22), **characterised in that** it exhibits: a discharge arrangement (16, 76; 72, 84-88) for transport gas, which extends in the width direction, transverse to the product-conveying direction, and by which a transport-gas stream (18) with a component tangential to the conveying plane (10) of the products (8) and directed contrary to the conveying direction is generated, and a housing (32). surrounding the powder-gas discharge arrangement (24), which extends between the transport-gas discharge arrangement (16, 76; 72, 84-88) and an aspirator (34; 100), the width direction of the aspirator running in the direction transverse to the product-conveying direction and the aspirator (34; 100) being in communication with a suction fan (38); and **in that** the plane of action of the transport-gas discharge arrangement (16, 76; 72, 84-88) and the plane of action of the aspirator (34; 100) exhibit a component tangential to the product-conveying surface (10).

11. Device according to Claim 10, **characterised in that** the planes of action of the transport-gas discharge arrangement (16, 76; 72, 84-88) and of the aspirator (34; 100) exhibit substantially oppositely equal setting angles (w) relative to the surface (10) for conveying the products (8).

12. Device according to Claim 10 or 11, **characterised in that** in the plane of action predetermined by the powder-gas discharge arrangement (24) the discharge ends of powder-gas discharge nozzles (24) exhibit a smaller spacing from the product-conveying surface (10) than the plane of action of the transport-gas discharge arrangement (16, 76; 72, 84-88).

13. Device according to one of Claims 10 to 12, **characterised in that** spaced powder-gas discharge nozzles (24) of the powder-gas discharge arrangement are borne by a powder-gas manifold (20), so that a rake-like structure arises, the ends of the prongs of the rake being formed by the ends of the discharge nozzles (24) and being adjacent to the product-conveying surface (10), whereas the powder-gas manifold (20) is remote from the conveying surface (10).

14. Device according to one of Claims 10 to 13, **characterised in that** the axes of the powder-gas discharge nozzles (24) are perpendicular to the product-conveying surface (10).

15. Device according to Claim 13 or 14, **characterised in that** the powder-gas manifold (20), viewed in the direction of flow of the transport gas, is arranged downstream of hub sections of impellers (16) which are arranged alongside one another in the transverse direction in a transport-gas discharge shaft (14).

16. Device according to one of Claims 10 to 15, **characterised in that** between the aspirator (34; 100) and the product-conveying surface (10) there is arranged a buffer-air arrangement (40; 90, 92), the width direction of which runs in the transverse direction relative to the product-conveying direction, and which is acted upon by a fan (42; 72).

17. Device according to one of Claims 10 to 16, **characterised in that** walls (48, 52) of the housing (32) which connects the transport-gas discharge arrangement (16, 76; 72, 84-88) to the aspirator (34; 100) are manufactured at least partially from microporous material and the rears of said walls are in communication with compressed-air chambers (50).

18. Device according to one of Claims 10 to 17, **characterised in that** between the transport-gas discharge arrangement (16, 76; 72, 84-88) and the aspirator (34; 100) there extends a guide (58) which predetermines the conveying surface (10) or is adjacent to the latter and in front of which the products pass by.

19. Device according to Claim 18, **characterised in that** the guide (58) is provided, at least at its upstream end, viewed in the product-conveying direction, preferably also at its downstream end, with a guide incline (60; 62) for product carriers (6).

20. Device according to Claim 18 or 19, **characterised in that** at the upstream end of the guide (58) an air-discharge arrangement (64, 66) is provided which generates a stream of sealing air directed towards the transport-gas discharge arrangement (14), running substantially parallel to the guide (58) and extending over the width of the aspirator (34; 100).

21. Device according to one of Claims 18 to 20, **characterised in that** at the downstream end of the guide (58) an air-discharge arrangement (68, 70) is provided which generates a stream of sealing air directed towards the aspirator (34; 100), running substantially parallel to the guide (58) and extending over the width of the transport-gas discharge arrangement (16, 76; 72, 84-88).

22. Device according to one of Claims 10 to 21, **characterised in that** the various fans (16; 38; 42; 72) are capable of being controlled by a control unit (74), in each case in accordance with the product-conveying speed, to which end a control unit (74) is connected on the input side to a speed sensor (80) which interacts with the product-conveying arrangement.

23. Device according to one of Claims 10 to 22, **characterised in that** the transport-gas discharge arrangement (72, 84 to 88) and optionally the buffer-gas discharge arrangement (72, 90 to 94) exhibit a discharge pipe (84; 90) which is acted upon from each of the two ends by transport gas and buffer gas, respectively.

24. Device according to Claim 23 for implementing the process according to Claim 9, **characterised in that** the aspirator exhibits a suction pipe (100) which is connected at both ends to a suction fan.

25. Device according to one of Claims 10 to 24 for implementing the process according to Claim 9, **characterised in that** the aspirator exhibits a suction pipe (100) transverse to the product-conveying direction, which is connected via a powder-separation unit (36), in particular a powder-separating cyclone, to the inlet of a suction fan (38) and **in that** the suction pipe (100) exhibits a controllable admixed-air aperture (104), via which it is capable of being brought into communication with the surrounding atmosphere.

26. Device according to Claim 25, **characterised in that** the admixed-air aperture (104) is provided symmetrically relative to the middle of the suction pipe (100) in a wall region of the suction pipe (100) that is remote from the product-conveying plane.

27. Device according to Claim 26, **characterised in that** the admixed-air aperture (104) is capable of being controlled by two control slide valves (106) capable of being moved by force in the longitudinal direction of the pipe symmetrically relative to the middle of the suction pipe (100) or by one control slide valve (116) capable of being moved transverse to the longitudinal direction of the pipe.

28. Device according to one of Claims 10 to 27, **characterised in that** a slotted pipe (110) which is used for discharging or for aspirating gas exhibits an aperture (114) extending substantially over the entire axial length, and on the outer surface of the discharge pipe a control slide valve (116) is arranged so as to be displaceable in the peripheral direction.

## Revendications

1. Procédé pour saupoudrer des produits, notamment des produits imprimés, selon lequel,
a) on fabrique un flux de mélange poudre-gaz à partir de particules de poudre et d'un gaz ; et
b) le flux de mélange poudre-gaz est dirigé vers la surface des produits déplacés le long d'une surface de transport,
**caractérisé en ce que**
c) un flux de gaz de transport est dirigé vers la surface de transport avec une composante de force tangentielle à la surface de transport des produits et dirigée à l'encontre de la direction de transport, le flux de gaz de transport chevauchant dans l'espace le flux de mélange poudre-gaz.

2. Procédé selon la revendication 1, **caractérisé en ce que** le flux de mélange poudre-gaz et la surface de transport des produits forment entre eux sensiblement un angle droit.

3. Procédé selon la revendication 1 ou 2, **caractérisé en ce que** l'angle d'incidence entre le flux de gaz de transport et la surface de transport des produits est compris entre 5° et 60°, de préférence entre 10° et 45°, d'une manière encore plus préférée entre 15° et 25°.

4. Procédé selon l'une des revendications 1 à 3, **caractérisé en ce que** la grandeur du flux de gaz de transport est réglée en fonction de la vitesse de transport des produits.

5. Procédé selon l'une des revendications 1 à 4, **caractérisé en ce que** la région de chevauchement entre le flux de mélange poudre-gaz et le flux de gaz de transport est voisine de la surface de transport des produits.

6. Procédé selon l'une des revendications 1 à 5, **caractérisé en ce qu'**un flux de gaz d'arrêt est dirigé vers la surface des produits avec une composante de vitesse tangentielle à la surface de transport des produits, flux qui est opposé au flux de gaz de transport et qui se trouve en vis-à-vis du flux de gaz de transport par rapport au flux de mélange poudre-gaz.

7. Procédé selon la revendication 6, **caractérisé en ce que** le flux de gaz de transport présente une composante tangentielle opposée à la direction de transport des produits et est d'une grandeur supérieure au flux de gaz d'arrêt, qui possède une composante tangentielle dans la même direction que la direction de transport des produits.

8. Procédé selon la revendication 6, **caractérisé en ce que** le flux de gaz de transport présente une composante tangentielle s'étendant dans la direction de transport des produits et est d'une grandeur inférieure au flux de gaz d'arrêt, qui possède une composante tangentielle s'étendant en direction contraire à la direction de transport des produits.

9. Procédé selon l'une des revendications 1 à 8, **caractérisé en ce que** le gaz de transport et le cas échéant le gaz d'arrêt sont évacués par aspiration d'une région spatiale qui se trouve, en vue dans la direction de transport des produits, en aval de la région de chevauchement du flux de gaz de transport et du flux de mélange poudre-gaz.

10. Dispositif pour la mise en oeuvre du procédé selon l'une des revendications 1 à 9, avec au moins un équipement (24) de délivrance de mélange poudre-gaz, qui s'étend transversalement à la direction de transport des produits, présente de préférence une pluralité de buses de délivrance de mélange poudre-gaz mutuellement distantes en direction transversale et est relié à un générateur (22) de mélange poudre-gaz, **caractérisé en ce qu'**il présente : un équipement (16, 76 ; 72, 84-88) de délivrance de gaz de transport, qui s'étend, dans la direction de la largeur, transversalement à la direction de transport des produits et par lequel est produit un flux (18) de gaz de transport avec une composante tangentielle au plan de transport (10) des produits (8) et dirigée à l'encontre de la direction de transport, et un carter (32) entourant l'équipement (24) de délivrance de mélange poudre-gaz, carter qui s'étend entre l'équipement (16, 76; 72, 84-88) de délivrance de gaz de transport et un équipement d'aspiration (34; 100), la direction de la largeur de l'équipement d'aspiration s'étendant en direction transversale à la direction de transport des produits et l'équipement d'aspiration (34 ; 100) étant relié à un ventilateur aspirant (38) ; et **en ce que** le plan d'action de l'équipement (16, 76 ; 72, 84-88) de délivrance de gaz de transport et le plan d'action de l'équipement d'aspiration (34 ; 100) présentent une composante tangentielle à la surface de transport (10) des produits.

11. Dispositif selon la revendication 10, **caractérisé en ce que** les plans d'action de l'équipement (16, 76 ; 72, 84-88) de délivrance de gaz de transport et de l'équipement d'aspiration (34 ; 100) présentent des angles d'incidence (w) identiques, sensiblement opposés, par rapport à la surface de transport (10) des produits (8).

12. Dispositif selon la revendication 10 ou 11, **caractérisé en ce que**, dans le plan d'action prédéfini par l'équipement (24) de délivrance de mélange poudre-gaz, les extrémités de délivrance des buses (24) de délivrance de mélange poudre-gaz sont moins éloignées de la surface de transport (10) des produits que le plan d'action de l'équipement (16, 76 ; 72, 84-88) de délivrance de gaz de transport.

13. Dispositif selon l'une des revendications 10 à 12, **caractérisé en ce que** les buses (24) mutuellement distantes de délivrance de mélange poudre-gaz de l'équipement de délivrance de mélange poudre-gaz sont portées par un tuyau (20) distributeur de mélange poudre-gaz, de sorte qu'on obtient une structure du genre râteau, les extrémités des dents du râteau étant formées par les extrémités des buses de délivrance (24) et étant voisines de la surface de transport (10) des produits, tandis que le tuyau (20) distributeur de mélange poudre-gaz est éloigné de la surface de transport (10).

14. Dispositif selon l'une des revendications 10 à 13, **caractérisé en ce que** les axes des buses (24) de délivrance de mélange poudre-gaz sont perpendiculaires à la surface de transport (10) des produits.

15. Dispositif selon la revendication 13 ou 14, **caractérisé en ce que** le tuyau (20) distributeur de mélange poudre-gaz est disposé, en vue dans la direction d'écoulement du gaz de transport, en arrière de parties de moyeu de roues de ventilateur (16) qui sont disposées dans un puits (14) de délivrance de gaz de transport en étant juxtaposées en direction transversale.

16. Dispositif selon l'une des revendications 10 à 15, **caractérisé en ce qu'**un équipement (40 ; 90, 92) d'air d'arrêt est disposé entre l'équipement d'aspiration (34 ; 100) et la surface de transport (10) des produits, équipement dont la direction de la largeur s'étend en direction transversale à la direction de transport des produits et qui est sollicité par un ventilateur (42 ; 72).

17. Dispositif selon l'une des revendications 10 à 16, **caractérisé en ce que** les parois (48, 52) du carter (32) qui relie l'équipement (16, 76 ; 72, 84-88) de délivrance de gaz de transport à l'équipement d'aspiration (34 ; 100) sont réalisées au moins partiellement en matériau microporeux, et leur côté arrière est relié à des chambres d'air comprimé (50).

18. Dispositif selon l'une des revendications 10 à 17, **caractérisé en ce qu'**un élément de guidage (58) s'étend entre l'équipement (16, 76 ; 72, 84-88) de délivrance de gaz de transport et l'équipement d'aspiration (34 ; 100), élément qui prédéfinit la surface de transport (10) ou en est voisin, et devant lequel passent les produits.

19. Dispositif selon la revendication 18, **caractérisé en ce que** l'élément de guidage (58) est pourvu, au moins à son extrémité amont en vue dans la direction de transport des produits, et de préférence également à son extrémité aval, d'une rampe de guidage (60 ; 62) pour des supports de produits (6).

20. Dispositif selon la revendication 18 ou 19, **caractérisé en ce qu'**un équipement (64, 66) de délivrance d'air est prévu à l'extrémité amont de l'élément de guidage (58), équipement qui produit un flux d'air d'étanchéité dirigé vers l'équipement d'aspiration (34 ; 100), s'écoulant sensiblement parallèlement à l'élément de guidage (58) et s'étendant sur la largeur de l'équipement d'aspiration (34 ; 100).

21. Dispositif selon l'une des revendications 18 à 20, **caractérisé en ce qu'**un équipement (68, 70) de délivrance d'air est prévu à l'extrémité aval de l'élément de guidage (58), équipement qui produit un flux d'air d'étanchéité dirigé vers l'équipement d'aspiration (34 ; 100), s'écoulant sensiblement parallèlement à l'élément de guidage (58) et s'étendant sur la largeur de l'équipement (16, 76 ; 72, 84-88) de délivrance de gaz de transport.

22. Dispositif selon l'une des revendications 10 à 21, **caractérisé en ce que** les différents ventilateurs (16 ; 38 ; 42 ; 72) peuvent être respectivement commandés par une unité de commande (74) en fonction de la vitesse de transport des produits, une unité de commande (74) étant à cet effet reliée du côté d'entrée à un capteur de vitesse (80) qui coopère avec un équipement de transport des produits.

23. Dispositif selon l'une des revendications 10 à 22, **caractérisé en ce que** l'équipement (72, 84 à 88) de délivrance de gaz de transport et le cas échéant l'équipement (72, 90 à 94) de délivrance de gaz d'arrêt présentent un tuyau de délivrance (84 ; 90) qui est alimenté par les deux extrémités en gaz de transport ou respectivement en gaz d'arrêt.

24. Dispositif selon la revendication 23 pour la mise en oeuvre du procédé selon la revendication 9, **caractérisé en ce que** l'équipement d'aspiration présente un tuyau d'aspiration (100) qui est relié aux deux extrémités à un ventilateur aspirant.

25. Dispositif selon l'une des revendications 10 à 24 pour la mise en oeuvre du procédé selon la revendication 9, **caractérisé en ce que** l'équipement d'aspiration présente un tuyau d'aspiration (100) transversal à la direction de transport des produits, qui est relié par l'intermédiaire d'une unité (36) de séparation de poudre, notamment d'un cyclone séparateur de poudre, à l'admission d'un ventilateur aspirant (38), et **en ce que** le tuyau d'aspiration (100) présente une ouverture (104) asservissable d'air secondaire, par l'intermédiaire de laquelle il peut être mis en communication avec l'atmosphère ambiante.

26. Dispositif selon la revendication 25, **caractérisé en ce que** l'ouverture (104) d'air secondaire est prévue, symétriquement par rapport au milieu du tuyau d'aspiration (100), dans une région de paroi du tuyau d'aspiration (100) qui est éloignée du plan de transport des produits.

27. Dispositif selon la revendication 26, **caractérisé en ce que** l'ouverture (104) d'air secondaire peut être commandée par deux tiroirs de commande (106) pouvant être déplacés de manière forcée dans la direction longitudinale du tuyau symétriquement par rapport au milieu du tuyau d'aspiration (100), ou par un tiroir de commande (116) pouvant être déplacé transversalement à la direction longitudinale du tuyau.

28. Dispositif selon l'une des revendications 10 à 27, **caractérisé en ce qu'**un tuyau à fente (110), utilisé pour la délivrance ou pour l'aspiration de gaz, présente une ouverture (114) s'étendant sensiblement sur toute sa longueur axiale, et un tiroir de commande (116) est disposé à translation en direction périphérique sur la surface extérieure du tuyau de délivrance.
